# EUROPÄISCHE PATENTSCHRIFT

(11) **EP 0 398 992 B1**
(45) Veröffentlichungstag und Bekanntmachung des Hinweises auf die Patenterteilung: **15.04.1992**
(21) Anmeldenummer: 89902946.6
(22) Anmeldetag: 07.03.1989
(51) Int. Cl.: B01F 9/00, B01F 11/00

(54) **VERFAHREN ZUM MISCHEN SOWIE ZUGEHÖRIGE MISCHVORRICHTUNG**
PROCESS AND DEVICE FOR MIXING
PROCEDE POUR MELANGER ET APPAREIL A MELANGER CORRESPONDANT

(30) Priorität: 09.03.1988 DE 3807658
(43) Veröffentlichungstag der Anmeldung: 28.11.1990
(73) Patentinhaber: ZIMMERMANN, Wolfgang, D-83135 Schechen (DE)
(72) Erfinder: ZIMMERMANN, Wolfgang, D-83135 Schechen (DE)
(74) Vertreter: Flach, Dieter Dipl.-Phys.
(86) Internationale Anmeldenummer: EP8900232
(87) Internationale Veröffentlichungsnummer: WO8908495

(56) Entgegenhaltungen:
- FR-A- 976 266
- FR-A- 2 028 709
- GB-A- 1 249 102
- GB-A- 2 045 101
- US-A- 2 297 154
- US-A- 2 610 041
- US-A- 3 018 092
- US-A- 3 706 443
- US-A- 4 004 784
- US-A- 4 061 019

## Beschreibung

Die Erfindung betrifft ein Verfahren zum Mischen nach dem Oberbegriff des Anspruches 1 sowie eine Mischvorrichtung hierfür nach dem Oberbegriff des Anspruches 7.

Konventionelle Feststoffmischer werden in vielen Bereichen der Technik eingesetzt, vor allem auch im kunststoffbe- bzw. -verarbeitenden sowie im pharmazeutischen Bereich. Mit ihnen soll versucht werden, unterschiedliche Teilchen, die sich beispielsweise hinsichtlich ihrer Größe, der Form und der Dichte unterscheiden, möglichst gleichmäßig zu mischen, was bedeutet, daß die Abweichungen in der Dichte und Zusammensetzung im gesamten Mischgut minimal werden.

Eine derartige konventionelle Mischvorrichtung ist beispielsweise aus der US-A 3 018 092 sowie der US-A 2 610 014 bekannt geworden. Bei der zuerst genannten vorbekannten Mischvorrichtung ist der Mischbehälter um eine Antriebsachse in Rotation versetzbar, wobei gleichzeitig eine Schüttelbewegung auf den Behälter eingeleitet wird. Sowohl für die Rotationsbewegung als auch für die über ein Planetenrad getriebene eingeleitete Schüttelbewegung erfolgt synchron und gemeinsam.

Auch bei der aus der an zweiter Stelle genannten US-Patentschrift vorbekannten Mischvorrichtung ist ein Farbmischer beschrieben, bei dem der Farbbehälter um eine horizontale Rotationsachse angetrieben wird, die durch eine rückwärtige Kurbelabstützung gleichzeitig eine regelmälige Schwenkbewegung erfährt. Auch hier erfolgt also die Rotations- und regelmäßige Kippbewegung synchron über einen gemeinsamen Antrieb.

Dies bietet aber immer wieder grölte Schwierigkeiten, da in bisher nicht gelöster Weise immer wieder auch zumindest in Teilbereichen Entmischungen auftreten können.

Die Aufgabe der vorliegenden Erfindung ist es von daher, ein Verfahren zum Mischen sowie eine zugehörige Mischvorrichtung zu schaffen, bei der mit vergleichsweise einfachen Mitteln gegenüber dem Stand der Technik eine sehr viel schnellere und gleichmäßigere vollständige Durchmischung ohne tote Zone herbeigeführt werden kann.

Die Aufgabe wird bezüglich des Verfahrens entsprechend den im Anspruch 1 und bezüglich der Vorrichtung entsprechend den im Anspruch 7 angegebenen Merkmalen gelöst.

Durch die Erfindung wird auf verblüffende Art und Weise ein wesentlicher technischer Fortschritt erzielt. Genaue Untersuchungen haben nämlich ergeben, daß bei konventionellen Feststoffmischern durch die gleichförmig oder regelmäßig wiederkehrende Mischbewegung bei den teilweise auch sehr unterschiedlichen Teilcheneigenschaften, die durchmischt werden sollen und die sich beispielsweise im Hinblick auf ihre Größe, ihre Form oder ihre Dichte voneinander unterscheiden können, keine ideale gleichmäßige Mischung erzeugt werden kann., sondern daß vielmehr ständig eine Tendenz zur Entmischung entsteht. Durch eine derartige regelmäßige Mischbewegung kann in einem Feststoffstrom beispielsweise eine Schwerkraftseigerung eintreten; bei hohen Froude-Zahlen die eine Schleuderbewegung des Mischgutes bedeuten können, kann zudem auch eine Windsichtung auftreten usw.

Bei den Froude-Zahlen handelt es sich bekanntermaßen um das Verhältnis der ZentrifugalKraft (Fliehkraft) zur Schwerkraft des Mischgutes.

Das erfindungsgemäße Verfahren und die zugehörige erfindungsgemäße Mischvorrichtung zeichnen sich vor allem dadurch aus, daß keine gleichförmigen und sich wiederholenden Bewegungsabläufe angewandt werden. Vielmehr wird bei der Mischung darauf geachtet, daß der Winkel des Mischbehälters zur Mischerachse während der Rotation des Mischbehälters um seine Rotationsachse oder Mischerwelle unregelmäßig verändert, d.h. ständig unterschiedlich eingestellt wird, so daß eine stochastische Zufallsverteilung insoweit gegeben ist. In einer Weiterbildung kann auch die Drehzahl, d.h. die Drehgeschwindigkeit und auch die Drehrichtung unregelmäßig und ungleichförmig ständig verstellt werden, so daß auch insoweit eine stochastische zufallsverteilte Steuerung gegeben ist. Die Steuerung umfalt also insoweit einen Zufallsgenerator.

Neben der ständigen stochastischen, d.h. ungleichförmigen Änderung des Neigungswinkels zwischen dem Mischbehälter und dessen Mischerachse kann in einer bevorzugten Ausführungsform gleichzeitig auch noch die Drehzahl und der Drehsinn der Rotationsachse bzw. Mischerwelle des Mischbehälters stochastisch gesteuert und geändert werden. Durch diesen doppelten Stochasmus ändert sich die Froude-Zahl ständig und ungleichmäßig. Entmischungen werden weitgehend verhindert, so daß eine Mischgüte erreicht wird, die bisher wegen der Entmischung nicht zu erzielen war.

Zweckmäßigerweise werden bei der großtechnischen Ausführung der erfindungsgemäßen Mischvorrichtung unmittelbar die Materialtrichter der Verarbeitungsmaschinen als Mischgefäße verwendet, so daß Entmischunpen, die beim Umfüllen des Mischgutes auftreten, entfallen. Der Materialtrichter muß nach der Mischung schwingungsfrei an der Verarbeitungsmaschine aufgesetzt werden.

In das Mischgefäß der stochastisch arbeitenden Mischvorrichtung können auch Mahlkörper gegeben werden. Es entsteht dadurch eine stochastisch gesteuerte Mühle. Obgleich unterschiedliche Formgebungen möglich sind, eignen sich insbesondere kugel- oder zylinderförmige Mahlkörper. Durch die unterschiedlichen Froude-Zahlen wird der Feststoff sowohl durch die Reibung als auch durch den Prall zerkleinert. Es wird z. B. bei kleiner Froude-Zahl das bei Schwingkugelmühlen zu beobachtende Wegblasen des Feinanteiles vor dem Aufprall des Mahlkörpers vermieden. Auf der anderen Seite wird bei höherer Froude-Zahl grobkörniges Mahlgut durch Prall zerschlagen. Die stochastische Steuerung erfaßt somit bei der Zerkleinerung ein breiteres Kornspektrum.

Die stochastisch gesteuerte Taumelbewegung des Mischbehälters kann auch für Waschmaschinen genutzt werden. Mit anderen Worten findet die Vorrichtung zumindest auch in denjenigen Fällen Anwendung, bei denen, wie im Fall der in der Waschtrommel befindlichen Textilienteile, bei sich ständig ändernder Froude-Zahl bearbeitet werden sollen. Im Falle der Waschtrommel wird also das Mischgefäß mit entsprechend stochastischer Ansteuerung durch den Laugenbehälter geführt.

Es entstehen ständig Relativbeschleunigungen zwischen den Textilien und der Lauge, die so intensiv und schnell den Schmutz aus dem Gewebe spülen.

Es ist zwar bereits ein "labiles Mischwerkzeug" bekannt geworden, das nach Art eines Rührers aufgebaut ist. Dieses Rührgerät arbeitet mit einem drehbar gelagerten Rührer, an dem in üblicherweise Flügel angesetzt sind. Diese Flügel sollen während des Rotierens in ihrem Anstellwinkel verstellbar sein, wobei die Größe des Anstellwinkels einer Zufallssteuerung unterworfen wird. Diese zufallsgesteuerte stochastische Änderung des Anstellwinkels der Flügel am Rotor ähnlich einer Schiffsschraube mit in ihrem Anstellwinkel veränderbarten Rotorblättern, dient aber im wesentlichen nur zum Rühren von Flüssigkeiten. Aber auch beim Rühren von pulverförmigen Substanzen ist der gesamte Rühr- und Mischvorgang demjenigen von Flüssigkeiten vergleichbar, da ein fluidisiertes Strömverhalten auch beim Rühren von Pulvern oder Feststoffartikeln umfassenden Stoffen gegeben ist. Vor allem lassen sich mit einem derartigen Gerät keine unterschiedlichen Froude-Zahlen bewußt erzeugen oder erzielen, zumal ja die Höhe des in dem Rührbecken befindlichen Mischgutes praktisch unverändert und damit auch die Gravitationskräfte gleichförmig bleiben. Ein derartiges Rührgerät arbeitet also völlig anders und ist völlig unterschiedlich zur vorliegenden Erfindung konzipiert.

Weitere Vorteile, Einzelheiten und Merkmale der Erfindung ergeben sich nachfolgend aus dem anhand von Zeichnungen dargestellten Ausführungsbeispiel. Dabei zeigen im einzelnen:
Figur 1 : eine schematische Seitenansicht der Mischvorrichtung;
Figur 2 : eine schematische Draufsicht auf das Ausführungsbeispiel gemäß Figur 2;
Figur 3 : eine schematische Darstellung einer Abwandlung zu Figur 1.

In Figur 1 und 2 ist ein beispielsweise zylinderförmiger Mischbehälter 1 gezeigt, der über einen Teil der die Mischerwelle bzw. Rotationsachse 3 bildenden Gabelaufhängung 5 gehalten ist (aber auch eine einseitige Aufhängung zur leichteren Montage und Demontage des Mischbehälters ist möglich). Die Mischerwelle/Rotationsachse 3 wird über einen Antrieb 7 mit stochastisch unterschiedlich verteiler Drehgeschwindigkeit bzw. Drehzahl angetrieben, wobei zusätzlich stochastisch verteilt auch der Drehsinn umkehrbar ist. -Im Betrieb wird nicht nur die Drehzahl und Drehrichtung der Mischerwelle/Rotationsachse 3 stochastisch, d.h. zufallsverteilt in weiten Betriebsgrenzen geändert, sondern vor allem auch der Neigungswinkel 9 beispielsweise zwischen einer Längsachse 11 des Mischbehälters 1 und dessen Mischerwelle/Rotationsachse 3. In Figur 1 ist dabei die den Mischbehälter 1 unmittelbar tragende Behälterachse mit dem Bezugszeichen 6 versehen, wobei im gezeigten Ausführungsbeispiel wie in Figur 2 angedeutet die Behälterachse 6 senkrecht zur Mischerwelle/Rotationsachse 3 steht und beide in einer gemeinsamen Ebene liegen, so daß sich die durch die Mischerwelle/ Rotationsachse 3 und die Behälterachse 6 gebildeten Achslinien im Inneren des Mischbehälters 1 schneiden.

Zur stochastisch veränderten Einstellung des Neigungswinkels 9 ist im Bereich der Gabelaufhängung 5 ein weiterer Antrieb 12 vorgesehen. Die in den Zeichnungen nicht näher dargestellten elektrischen Steuer- und Stromversorgungsleitungen werden im Inneren der Wellen verlegt und erfordern an den entsprechenden Stellen, beispielsweise zwischen der Mischerwelle/ Rotationsachse 3 und dem entsprechend feststehenden Antrieb 7 dieser Achse schleifringähnliche Kontakte.

Wie in Figur 3 angedeutet ist, könnte auch die Mischerwelle/ Rotationsachse 3 zur Erzielung einer weiteren Rotationsbewegung im Sinne eines dritten Freiheitsgrades noch um eine weitere, zur Mischerwelle/Rotationsachse 3 winklig, schiefwinklig, insbesondere rechtwinklig stehenden primären Achse 13 drehbar gehalten sein, wobei die Anordnung ähnlich einem Käfig auch derart sein kann, daß auch die Verlängerung dieser dritten Rotationsachse die verlängerten Achsgeraden der Mischerwelle/Rotationsachse 3 und der Behälterachse 6 in einem gemeinsamen Schnittpunkt schneidet, der vorzugsweise im Mittel- oder Schwerpunkt des Mischbehälters 1 liegt. Auch diese primäre Achse 13 kann stochastisch, d.h. mit zufallsverteilter Drehzahl und Drehrichtung angetrieben werden, und zwar über einen weiteren Antrieb 15.

Der Mischbehälter 1 sollte weder !kugelsymmetrisch noch würfelförmig sein.

Anhand von Figur 3 ist auch gezeigt, daß beispielsweise zumindest eine Begrenzungsseite des Mischbehälters in Form eines verschließbaren Trichters 17 ausgebildet sein kann.

Dieser Trichter 17 kann beim Umfüllen des Mischgutes verwandt werden, so daß Entmischungen, wie sie beim Umfüllen des Mischgutes bei Verwendung eines separaten Trichters auftreten könnten, entfallen. Zweckmäligerweise wird dazu bei großtechnischen Ausführungen der vorstehend erläuterten Mischer-Vorrichtung unmittelbar der Materialtrichter der Verarbeitungsmaschinen als Mischgefäß verwandt. Der Materialtrichter muß nach der Mischung schwingungsfrei an der Verarbeitungsmaschine aufgesetzt werden.

Die in den Figuren 1 bis 3 gezeigte Ausführungsform kann grundsätzlich auch bei Waschmaschinen eingesetzt werden, wobei der Mischbehälter 1 dann die Waschtrommel bildet, die durch den Laugenbehälter geführt wird.

Anhand der gezeigen Ausführungsbeispiele können vielfältige Abwandlungen vorgenommen werden, was insbesondere die Winkelstellung der verschiedenen Rotationsachsen zueinander bzw. auch die Ausrichtung des Mischbehälters zu dessen Behälterachse betrifft, die gegebenenfalls schiefwinklig gewählt werden kann.

## Patentansprüche

1. Verfahren zum Mischen insbesondere von Feststoffen, bei dem ein mit den zu mischenden Stoffen befüllbarer Mischbehälter (1) verwendet wird, der mit zumindest zwei Freiheitsgraden sowohl um eine Mischerwelle/Rotationsachse (3) als auch um eine weitere damit in Verbindung stehende zweite, den Mischbehälter (1) zumindest mittelbar tragende Behälterachse (6) drehbar ist, **dadurch gekennzeichnet,** daß der Mischbehälter (1) mit einer stetig unregelmäßigen Mischbewegung und damit mit einer sich ständig ändernden Froude-Zahl taumelt, wobei der Mischbehälter (1) mit stochastischer, d.h. zufallsverteilt unregelmäßiger Drehgeschwindigkeit und/oder Drehrichtung angetrieben wird.

2. Verfahren nach Anspruch 1, **dadurch gekennzeichnet,** daß die Behälterachse (6) mit stochastischer, d.h. zufallsverteilt unregelmäßiger Drehgeschwindibkeit und/oder Drehrichtung angetrieben wird.

3. Verfahren nach Anspruch 1 oder 2, **dadurch gekennzeichnet**, daß auch die mit der Behälterachse (6) in Verbindung stehende separat in Rotation versetzbare Mischerwelle/Rotationsachse (3) im Hinblick auf ihre Drehgeschwindibkeit und/oder ihre Drehrichtung stochastisch, d.h. zufallsverteilt unregelmäßig angetrieben wird.

4. Verfahren nach einem der Ansprüche 1 bis 3, **dadurch gekennzeichnet,** daß der in eine zur Behälterachse (11) senkrecht verlaufenden Projektionsebene projizierte Neigunbswinkel (9) zwischen der jeweils in diese Projektionsebene projizierten Mischerwelle/Rotationsachse (3) zum einen und einer Längsachse des Mischbehälters zum anderen im vollen 360°-bereich um die Behälterachse (11) umlaufend stochastisch zufallsverteilt verändert wird.

5. Verfahren nach einem der Ansprüche 1 bis 4, **dadurch gekennzeichnet,** daß die Taumelbewegung des Mischbehälters (1) mit drei Freiheitsgraden auch um eine weitere dritte Antriebsachse (13) erfolgt, wobei auch die dritte Antriebsachse (13) vorzugsweise stochastisch, d.h. zufallsverteilt unregelmäßig angetrieben wird.

6. Verfahren nach einem der Ansprüche 1 bis 5, **dadurch gekennzeichnet**, daß ferner dem Mischgut Mahlkörper vorzugsweise in Form von Flintstein, Porzellan und/oder Stahl beigegeben wird.

7. Mischvorrichtung zur Durchführung des Verfahrens nach einem der Ansprüche 1 bis 6, mit enem verschließbaren mischbehälter (1), dessen Mischerwelle/Rotationsachse (3) mittels einer ersten Antriebseinrichtung (7) und dessen weitere Antriebsachse (6, 13) über eine weitere Antriebseinrichtung (12, 15) jeweils in Rotation versetzbar ist, **dadurch gekennzeichnet**, daß der Mischbehälter (1) mit stochastischer, d.h. zufallsverteilt unregelmäßiger Drehgeschwindigkeit und/oder Drehrichtung antreibbar ist.

8. Mischvorrichtung nach Anspruch 7, **dadurch gekennzeichnet,** daß über den weiteren Antrieb (12, 15) die Behälterachse (6, 13) und damit der Mischbehälter (1) um seine Behälterachse (6, 13) mit stochastischer, d.h. zufallsverteilt unregelmäßiber Drehgeschwindigkeit und/oder Drehrichtung antreibbar ist.

9. Mischvorrichtung nach Anspruch 7 oder 8, **dadurch gekennzeichnet**, daß auch die mit der Behälterachse in Verbindung stehende Mischerwelle/Rotationsachse (3) über den ihr zubeordneten Antrieb (7) mit stochastischer, d.h. zufallsverteilt unregelmäßiger Drehgeschwindigkeit und/oder Drehrichtung antreibbar ist.

10. Mischvorrichtung nach einem der Ansprüche 7 bis 9, **dadurch gekennzeichnet,** daß neben der den Mischbehälter (1) in Rotation versetzbaren Behälterachse (6) und der weiteren die Behälterachse (6) tragende Mischerwelle/Rotationsachse (3) eine dritte primäre Drehachse (13) vorgesehen ist, die über einen weiteren Antrieb (15) mit vorzugsweise stochastischer, d.h. zufallsverteilt unregelmäßiger Drehgeschwindigkeit und/oder Drehrichtung antreibbar ist.

11. Mischvorrichtung nach einem der Ansprüche 7 bis 10, **dadurch gekennzeichnet,** daß die zumindest beiden, vorzugsweise drei separaten drehachsen (3, 6, 13) windschief oder winkelig bis rechtwinkelig zueinander angeordnet sind.

12. Mischvorrichtung nach einem der Ansprüche 7 bis 11, **dadurch gekennzeichnet,** daß eine den Antrieb der Achsen (6, 3, 13) steuernde Schalteinrichtung mittels eines echten oder quasiechten Zufallsgenerators arbeitet.

13. Mischvorrichtung nach einem der Ansprüche 7 bis 12, **dadurch gekennzeichnet,** daß an zumindest einer Seite des Mischbehälters (1) ein verschließbarer Trichter (17) ausgebildet ist.

14. Mischvorrichtung nach einem der Ansprüche 7 bis 13, **dadurch gekennzeichnet,** daß der Mischbehälter (1) als Waschtrommel ausgebildet und in einem laugenbecken drehbar angeordnet ist.

## Claims

1. Process for mixing particularly solid materials, wherein a mixing container (1) that can be filled with the substances to be mixed is used, said mixing container (1) being rotatable with two degrees of freedom both about a mixer shaft/rotation axis (3) and about a further, second container axis (6) which is connected therewith and which at least indirectly carries the mixing container (1), characterized in that the mixing container (1) wobbles with a continuously irregular mixing movement and consequently with a continuously varying Froude-count, said mixing container (1) being driven at a stochastic, i.e. random distributed irregular rotation speed and/or in such a rotation direction.

2. Process according to Claim 1, characterized in that the container axis (6) is driven at a stochastic, i.e. random distributed, irregular rotation speed and/or in such a rotation direction.

3. Process according to Claim 1 or 2, characterized in that also the mixer shaft/rotation axis (3), which is connected with the container axis (6) and is separately rotatable, is driven stochastically with respect to its rotation speed and/or its rotation direction, i.e. in a random distributed irregular manner.

4. Process according to any one of Claims 1 to 3, characterized in that the tilt angle (9) projected into a projection plane extending vertically relative to the container axis (11) is varied circumferentially over the full 360° distance about the container axis (11) in a stochastic and random distributed manner between the mixer shaft/rotation axis (3) projected into this projection plane on the one hand and a longitudinal axis on the other hand.

5. Process according to any one of Claims 1 to 4, characterized in that the wobbling movement of the mixing container (1) is performed with three degrees of freedom also about a further, third drive axis (13) which is also driven preferably in a stochastic, i.e. random distributed irregular manner.

6. Process according to any one of Claims 1 to 5, characterized in that grinding agents, preferably in the form of flint, porcelain and/or steel, are added to the mixing stock.

7. Mixing apparatus for implementing the process according to any one of Claims 1 to 6, comprising a sealable mixing container (1), the mixer shaft/rotation axis (3) of which is rotatable by first driving means (7) and the further drive axis (6, 13) of which is rotatable by further driving means (12, 15), characterized in that the mixing container (1) can be driven at a stochastic, i.e. random distributed irregular rotation speed and/or in such a rotation direction.

8. Mixing apparatus according to Claim 7, characterized in that by the further drive (12, 15) the container axis (6, 13) und consequently the mixing container (1) can be driven about its container axis (6, 13) at a stochastic, i.e. random distributed irregular rotation speed and/or in such a rotation direction.

9. Mixing apparatus according to Claim 7 or 8, characterized in that also the mixer shaft/rotation axis (3) which is connected with the container axis can be driven by the drive (7) associated therewith at a stochastic, i.e. random distributed irregular rotation speed and/or in such a rotation direction.

10. Mixing apparatus according to any one of Claims 7 to 9, characterized in that apart from the container axis (6) rotating the mixing container (1) and the further mixer shaft/rotation axis (3) carrying the container axis (6), a third primary rotation axis (13) is provided which can be driven by a further drive (15) at a preferably stochastic, i.e. random distributed irregular rotation speed and/or in such a rotation direction.

11. Mixing apparatus according to any one of Claims 7 to 10, characterized in that the at least two, preferably three separate rotation axes (3, 6, 13) are arranged askew or at angles of up to 90° relative to each other.

12. Mixing apparatus according to any one of Claims 7 to 11, characterized in that switching means controlling the drive of the axes (6, 3, 13) operate via a genuine or quasi-genuine random generator.

13. Mixing apparatus according to any one of Claims 7 to 12, characterized in that on at least one side of the mixing container (1) a sealable funnel (17) is provided.

14. Mixing apparatus according to any one of Claims 7 to 13, characterized in that the mixing container (1) has the form of a cylinder and is rotatably arranged in a caustic pot.

## Revendications

1. Procédé pour mélanger en particulier des substances solides, dans lequel on utilise un récipient de mélange (1) pouvant être rempli avec des substances à mélanger et qui peut tourner avec au moins deux degrés de liberté autour d'un arbre de mélangeur/axe de rotation (3) ainsi qu'autour d'un deuxième axe de récipient (6) en liaison avec celui-ci et portant, au moins de manière indirecte, le récipient de mélange (1), caractérisé en ce que le récipient de mélange (1) bascule avec un mouvement de mélange continuellement irrégulier et donc avec un nombre de Froude continuellement variable, tandis que le récipient de mélange (1) est entraîné avec une vitesse de rotation et/ou un sens de rotation irrégulier et stochastique, c'est-à-dire à distribution aléatoire.

2. Procédé selon la revendication 1, caractérisé en ce que l'axe du récipient (6) est entraîné avec une vitesse de rotation et/ou un sens de rotation irrégulier et stochastique, c'est-à-dire à distribution aléatoire.

3. Procédé selon la revendication 1 ou 2, caractérisé en ce que l'arbre de mélangeur/axe de rotation (3) pouvant être mis séparément en rotation et en liaison avec l'axe du récipient (6) est entraîné de manière stochastique, c'est-à-dire irrégulièrement avec distribution aléatoire, pour ce qui concerne sa vitesse de rotation et/ou son sens de rotation.

4. Procédé selon l'une des revendications 1 à 3, caractérisé en ce que l'angle d'inclinaison (9) projeté dans un plan de projection disposé perpendiculairement à l'axe du récipient (11), entre l'arbre de mélangeur/axe de rotation (3) projeté également dans ce plan de projection, d'une part et un axe longitudinal du récipient de mélange d'autre part, est modifié stochastiquement avec distribution aléatoire dans toute la zone de 360° autour de l'axe du récipient (11).

5. Procédé selon l'une des revendications 1 à 4, caractérisé en ce que le mouvement de basculement du récipient de mélange (1) est réalisé avec trois degrés de liberté, c'est-à-dire également avec rotation autour du troisième axe d'entraînement (13), tandis que le troisième axe d'entraînement (13) est commandé de préférence de manière stochastique, c'est-à-dire irrégulièrement avec distribution aléatoire.

6. Procédé selon l'une des revendications 1 à 5 caractérisé en ce que, outre le produit à mélanger, des corps de broyage de préférence sous forme de silex, de porcelaine et/ou d'acier sont ajoutés au mélangeur.

7. Appareil à mélanger pour mettre en oeuvre le procédé selon l'une des revendications 1 à 6, avec un récipient de mélange (1) pouvant être fermé, dont l'arbre de mélangeur/axe de rotation (3) peut être mis en rotation au moyen d'un premier dispositif de commande (7) et de son autre axe d'entraînement (6, 13) par un autre dispositif de commande (12, 15), caractérisé en ce que le récipient de mélange (1) peut être entraîné de manière stochastique, c'est-à-dire avec une vitesse de rotation et/ou un sens de rotation irrégulier à distribution aléatoire.

8. Appareil de mélange selon la revendication 7, caractérisé en ce que l'axe de récipient (6, 13) et donc le réservoir de mélange (1) peuvent être entraînés par l'autre commande (12, 15) avec une vitesse de rotation et/ou un sens de rotation stochastique, c'est-à-dire irrégulier à distribution aléatoire.

9. Appareil de mélange selon la revendication 7 ou 8, caractérisé en ce que l'arbre de mélangeur/axe de rotation (3) en liaison avec l'axe du récipient peut être entraîné par la commande correspondante (7) avec une vitesse de rotation et/ou un sens de rotation stochastique, c'est-à-dire irrégulier et à distribution aléatoire.

10. Appareil de mélange selon l'une des revendications 7 à 9, caractérisé en ce que, outre l'axe de récipient (6) pouvant être mis en rotation du réservoir de mélange (1) et l'autre arbre de mélangeur/axe de rotation (3) portant l'axe de récipient (6), il est prévu un troisième axe de rotation primaire (13) qui peut être entraîné par une autre commande (15) avec, de préférence, une vitesse de rotation et/ou un sens de rotation stochastique, c'est-à-dire irrégulier et à distribution aléatoire.

11. Appareil de mélange selon l'une des revendications 7 à 10, caractérisé en ce qu'au moins deux, et de préférence trois axes de rotation séparés (3, 6, 13) sont disposés obliquement ou angulairement, y compris perpendiculairement les uns aux autres.

12. Appareil de mélange selon l'une des revendications 7 à 11, caractérisé en ce qu'un dispositif de commutation commandant la commande des axes (6, 3, 13) fonctionne avec un générateur aléatoire vrai ou quasi vrai.

13. Appareil de mélange selon l'une des revendications 7 à 12, caractérisé en ce que, sur au moins un côté du récipient de mélange (1), se trouve une trémie (17) pouvant être fermée.

14. Appareil de mélange selon l'une des revendications 7 à 13, caractérisé en ce que le réservoir de mélange (1) se présente sous forme d'un tambour de lavage et est monté de manière à pouvoir tourner dans une cuve de machine à lessiver.
